# EUROPÄISCHE PATENTSCHRIFT

(11) **EP 0 088 234 B1**
(45) Veröffentlichungstag und Bekanntmachung des Hinweises auf die Patenterteilung: **12.11.1986**
(21) Anmeldenummer: 83101003.8
(22) Anmeldetag: 03.02.1983
(51) Int. Cl.: B24B 23/06, B23Q 3/00, B24B 41/00

(54) **Halterung für einen Handbandschleifer**
Mounting fixture for a portable belt sander
Fixation pour une ponceuse à bande portative

(30) Priorität: 05.03.1982 DE 3207969
(43) Veröffentlichungstag der Anmeldung: 14.09.1983
(73) Patentinhaber: Eugen Lutz GmbH & Co. Maschinenfabrik, D-75417 Mühlacker (DE); Black & Decker Overseas AG, FL-9490 Vaduz (LI)
(72) Erfinder: Bergler, Otto, D-7130 Mühlacker-Lomersheim (DE)
(74) Vertreter: Wilhelm, Hans-Herbert, Dr.-Ing.

## Beschreibung

Die Erfindung betrifft eine Halterung für einen Handbandschleifer zum stationären Betrieb gemäß Oberbegriff von Patentanspruch 1.

Es ist bekannt, Handbandschleifer dann, wenn sie in stationärem Betrieb verwendet werden sollen, in dafür geeigneten Rahmen bzw. Ständern zu befestigen (US-A-4 085 552). Diese aus Gründen der Standfestigkeit relativ großflächig ausgebildete Rahmen behindern jedoch den Bearbeitungsvorgang.

Der Erfindung liegt die Aufgabe zugrunde, eine Halterung für einen Handbandschleifer zu schaffen, die eine stabile Aufnahme eines Handbandschleifers im stationären Betrieb ermöglicht, die sich einfach handhaben läßt, eine einfache Befestigung des Handbandschleifers ermöglicht und die außerdem eine Bearbeitung auch von großflächigen Werkstücken nicht beeinträchtigt.

Diese Aufgabe wird an einer gattungsgemäßen Halterung mit den kennzeichnenden Merkmalen des Patentanspruches 1 gelöst.

Ein als Winkel ausgebildeter Rahmen kann einfach durch Kippen von einer horizontalen in eine vertikale Lage geschwenkt werden und bietet somit die Möglichkeit, den Handbandschleifer sehr einfach in eine der beiden Positionen zu stellen. Der Winkel kann stabil und entsprechend schwer ausgebildet werden, so daß er eine gute Standfestigkeit beim Abstellen auf einer Arbeitsunterlage o. dgl. bietet. Dadurch, daß am freien Ende des ersten Schenkels eine, die Arbeitsfläche des Schleifbandes umgebende Auflageplatte für Werkstücke schwenkbar befestigt ist wird die Bearbeitung großer Flächen ohne Behinderung möglich. Diese Platte kann abnehmbar befestigt sein.

Wenn die Schenkel mit in ihrem Verlauf den Handbandschleiferkonturen angepaßten Auflagenflächen versehen sind, kann der Handbandschleifer im wesentlichen durch diese Auflageflächen allein gehalten und abgestützt werden. Es genügt dann, lediglich zur Lagefixierung eine Schraube vorzusehen, so daß insgesamt die Montage des Handbandschleifers in der Halterung sehr einfach möglich ist.

In vorteilhafter Weiterbildung der Erfindung ist vorgesehen, daß die Breite der Schenkel eztwa der Breite des Handbandschleifers entspricht und daß auf einem Schenkel (zweiter Schenkel) zwei Lagerbacken zur Abstützung des Motorgehäuses vorgesehen sind. Diese Lagerbacken bilden vorteilhaft jeweils eine Stützstelle für den vertikalen und für den horizontalen Betrieb und sind an den Auflagestellen des Motorgehäuses mit Gummipuffern o. dgl. versehen. Damit wird der Handbandschleifer direkt an seinem schwersten Teil, dem Motorgehäuse, abgestützt und kann dadurch zuverlässig gelagert werden. Zur Vibrationsdämpfung dienen dann die Gummipuffer an den Auflagestellen. Während die Lagerbacken im zweiten Schenkel ausgebildet sind, genügt es, am ersten Schenkel als Auflagefläche eine eine Einbuchtung schaffende Stütze auszubilden. Auf dieser Stütze kann sich der Handbandschleifer beispielsweise mit der Stirnseite seines Griffes auflegen. Dort kann dann auch eine Fixierschraube die Verbindung zur Halterung herstellen. Die Einbuchtung wird dabei vorteilhaft so beschaffen, daß sie den Kopf der Fixierschraube so aufnehmen kann, daß diese nicht über die vom ersten Schenkel gebildete Auflagefläche übersteht. Durch diese Maßnahme wird sichergestellt, daß der Kopf der Fixierschraube das Aufstellen für den vertikalen Betrieb nicht behindert.

Bei einer vorteilhaften Weiterbildung der Erfindung wird am Winkel mindestens ein Träger für eine aufschraubbare, eine Anschlagfläche auf der Schleifbandfläche schaffende Zusatzeinrichtung vorgesehen. Diese abnehmbare Anschlagfläche kann dann beispielsweise mit dem Winkel verschraubt werden, so daß sie eine sichere Führung eines zu bearbeitenden Werkstückes über die Arbeitsfläche des Schleifbandes möglich macht. Um die Aufnahme des Handbandschleifers selbst im Winkel nicht zu beeinträchtigen und zur besseren Befestigung ist es dann günstig, wenn dieser Träger von einem an den Winkel angeformten, seitlich über die Kontur des Winkels abstehenden Elementes gebildet wird.

In manchen Fällen kann es wünschenswert sein, den Winkel selbst noch gegenüber einer Arbeitsfläche zu fixieren. Dies ist dann einfach möglich, wenn die beiden Schenkel mit Bohrungen und Vertiefungen zum Ansetzen einer Schraubklammer, über die der Winkel auf eine Arbeitsunterlage aufspannbar ist, versehen sind. Somit kann die Halterung sehr fest mit einer Abstellfläche verbunden sein.

Die Vorteile und Merkmale der Erfindung ergeben sich auch aus den in den Figuren dargestellten Ausführungsbeispielen, die im folgenden erläutert werden. Es zeigt :
Figur 1 eine seitliche Ansicht einer erfindungsgemäßen Halterung,
Figur 2 eine Draufsicht auf die in Fig. 1 dargestellte erfindungsgemäße Halterung,
Figur3 einen Querschnitt durch eine erfindungsgemäße Halterung mit in dieser aufgenommene Handbandschleifmaschine in horizontaler Arbeitsstellung und
Figur4 eine erfindungsgemäße Halterung mit aufgenommener Handbandschleifmaschine mit vertikaler Arbeitsstellung.

Ein Ausführungsbeispiel einer erfindungsgemäßen Halterung ist in Fig. im ganzen mit 1 bezeichnet. Es ist zu erkennen, daß die Halterung 1 als Winkel ausgebildet ist und zwei Schenkel 2 und 3 aufweist, die einstückig miteinander verbunden sind. Der erste Schenkel 2 bildet dabei eine Stützfläche 2a, wenn der Handbandschleifer in die Halterung eingehängt wird und vertikal betrieben werden soll, der zweite Schenkel 3 bildet die Auflagefläche 3a, wenn der Handbandschleifer im horizontalen Betrieb arbeiten soll. Auf den Schenkeln 2 und 3 sind den Konturen des aufzunehmenden Handbandschleifers, der in Fig. 3 und 4 gezeigt ist, angepaßte Auflageflächen vorgesehen, an denen sich entsprechende Teile des Handbandschleifers. abstützen. Diese Auflageflächen sind im wesentlichen die Stütze 5 und die Lagerbacken 4, auf denen sich der Handbandschleifer in aufgenommener Stellung sowohl im vertikalen als auch im horizontalen Betrieb abstützt. Durch Kippen dieser Halterung auf eine der beiden Standflächen 2a oder 3a kann der Handbandschleifer sehr einfach in die jeweils gewünschte, beim stationären Betrieb einzunehmende Position gebracht werden.

Die Breite der Schenkel 2 und 3 entspricht etwa der Breite des aufzunehmenden Handbandschleifers, so daß in geeignetem Abstand die beiden Lagerbacken 4a und 4b (vgl. Fig. 2) vorgesehen sein können. Auf diesen Lagerbacken 4a und 4b sind jeweils Bohrungen 7 vorgesehen, in die Gummipuffer 15 eingespannt werden können.

Der Bereich der Stütze 5 schafft eine Einbuchtung 10, in die in noch weiter unten beschriebener Weise eine Schraube aufgenommen werden kann, mit der der einzuhängende Handbandschleifer an die Stütze 5 geschraubt werden kann. Seitlich über die Kontur der Halterung überstehend ist ein Träger 6 einstückig mit der Halterung ausgebildet, der zum Aufschrauben einer Zusatzeinrichtung dienen kann. Wenn eine besonders stabile Befestigungsmöglichkeit für die Zusatzeinrichtung vorhanden sein soll, kann auch auf der in Fig. 2 dem dargestellten Träger 6 gegenüberliegenden Seite 3b ein ähnlicher oder gleicher Träger ausgebildet sein, der sich beispielsweise rippenartig vom Schenkel 2 weg in der Höhe der durch den Träger 6 gebildeten Befestigungsstelle erstrecken kann, wodurch dann eine Zusatzeinrichtung an zwei Seiten und damit besonders stabil abgestützt und befestigt werden kann.

Zur Erhöhung der Stabilität verbindet die beiden Schenkel 2 und 3 noch zusätzlich eine Querstrebe 25, die gleichzeitig auch zur Arretierung und als Anschlag für den Griff einer aufgenommenen Handbohrschleifmaschine dienen kann.

Anhand von Fig. ist zu erkennen, wie ein Handbandschleifer 14 in der erfindungsgemäßen Halterung aufgenommen wird. Die Halterung ist dabei im Querschnitt dargestellt. Im Bereich des Motorgehäuses 16 bilden die Lagerbacken 4 die Stützstellen 9a und 9b, wobei Gummipuffer 15 die Vibrationsübertragung auf die Halterung beim Betrieb des Handbandschleifers dämpfen. Zur Fixierung der Position des Handbandschleifers ist die Fixierschraube 17 vorgesehen, die im Bereich der Stütze 5 von der Standfläche 2a (für den in Fig. 4 gezeigten vertikalen Betrieb) aus in die geschaffene Einbuchtung 10 eingesetzt wird und dort den Griff 21 des Handbandschleifers gegen die Stütze 5 verspannt. Die Einbuchtung 10 ist dabei so ausgebildet, daß der Kopf 17a der Fixierschraube 17 in der Einbuchtung 10 so aufgenommen werden kann, daß er nicht über die Fläche 2a übersteht.

Diese in Fig. 3 gezeigte Arbeitsstellung entspricht dem Betrieb, in dem der Handbandschleifer 14 eine horizontale Arbeitsfläche E-E schafft. Um ihn gegenüber dem Arbeitstisch 11 besser zu fixieren, kann er mit Hilfe einer Spannklammer 12, die in eine entsprechende Vertiefung 8 (vgl. auch Fig. 1 und 2) eingreift, festgespannt werden.

Wie weiterhin aus Fig. 3 zu erkennen ist, ist der erste Schenkel 2 der Halterung so ausgebildet, daß er bei aufgenommenem Handbandschleifer 14 nicht über die von dem Schleifband gebildeten Arbeitsfläche E-E übersteht. Damit wird sichergestellt, daß Teile der Halterung das freie Bewegen auch von größeren Werkstücken über die Schleiferbandfläche nicht behindern.

Um das Ablegen von Werkstücken einfacher möglich zu machen, ist in dem in Fig. 3 gezeigten Ausführungsbeispiel noch eine Arbeitsplatte 18 vorgesehen, die am freien Ende des ersten Schenkels 2 schwenkbar befestigt ist und eine Aussparung für das Schleifband bildet, so daß die Arbeitsplatte 18 das Schleifband umgibt. Die Arbeitsplatte 18 stützt sich über die Schraube 19 an geeigneten Stellen (Haken 26 und Schlitz 27) des Handbandschleifers ab.

Fig. 4 zeigt den in der erfindungsgemäßen Halterung aufgenommenen Handbandschleifer in einer vertikalen Arbeitsstellung, wobei sich auch in dieser Stellung die erfindungsgemäße Ausbildung des ersten Schenkels 2 vorteilhaft bemerkbar macht, da das Längsschleifen auch großer Flächen damit ohne weiteres möglich ist. Als Zusatzeinrichtung, die auf dem auch in Fig. 1 und 2 dargestellten Träger 6 und gegebenenfalls eines weiteren, nicht dargestellten Trägers, über die Schraube 24 aufschraubbar ist, dient eine für das Werkstück 23 einen Anschlag schaffende, im ganzen mit 22 bezeichnete Vorrichtung, die es auch ermöglicht, verschiedene Winkel einzustellen, so daß am Werkstück auch entsprechende Neigungswinkel erhalten werden. Diese Zusatzeinrichtung 22 kann aber auch vom Träger 6 abgeschraubt werden und in einer Bohrung 27 am Handbandschleifer verankert werden, so daß eine Anschlagfläche quer zu der in Fig. 4 gezeigten geschaffen wird. Dann lassen sich z. B. größere Bretter mit Längsführung bearbeiten. Auch für diesen vertikalen Betrieb kann die Halterung über eine Spannklammer 12 auf einem Arbeitstisch 11 aufgespannt werden. Für die Spannklammer 12, die am freien Ende des ersten Schenkels 2 angesetzt ist, ist eine geeignete Bohrung 13 vorgesehen, in die die Spannklammer eingreift. Solche Bohrungen sind noch an weiteren, geeigneten Stellen der Halterung vorgesehen, so daß verschiedene Möglichkeiten zum Anbringen der Spannklammer bestehen.

Durch die Lagerung und Abstützung des Handbandschleifers am Motorgehäuse über die Spannbacken 4 wird der Schwerpunkt des Handbandschleifers etwa in der Mittelebene der durch den ersten Schenkel 2 gebildeten Standfläche gehalten, so daß sich ein recht stabiler Zustand erreichen läßt, ohne daß die gebildeten Standflächen sehr groß sein müssen.

Diese Halterung bietet insbesondere die Vorteile, daß sich ein Handbandschleifer ohne weiteres sehr einfach aufnehmen läßt, daß er nur an einer Stelle über eine Schraube fixiert werden muß und daß in sehr einfacher Weise ein Umbau von horizontalen in vertikalen Betrieb möglich ist. Auch behindern Teile der Halterung beim Schleifen großflächiger Werkstücke nicht die auszuführenden Bewegungen der Werkstücke, so daß insgesamt ein handlicher und praktischer, stationärer Betrieb eines Handbandschleifers mit der erfindungsgemäßen Halterung ermöglicht wird.

## Patentansprüche

1. Halterung für einen Handbandschleifer zum stationären Betrieb, mit einem Winkelgestell, in dem der Handbandschleifer lösbar befestigt werden kann, dessen Schenkel (2, 3) je eine Standfläche (2a, 3a) bilden und bei der der erste Schenkel (2), der die Standfläche (2a) für den vertikalen Betrieb bildet, so ausgebildet ist, daß er nicht über die von dem Schleifband gebildete horizontale Arbeitsfläche (E-E) bei montiertem Handbandschleifer (14) vorsteht, dadurch gekennzeichnet, daß die Schenkel (2, 3) einen rechten Winkel bilden und daß am freien Ende des ersten Schenkels (2) eine, die Arbeitsfläche (E-E) des Schleifbandes umgebende Auflageplatte (18) für Werkstücke schwenkbar befestigt ist.

2. Halterung nach Anspruch 1, dadurch gekennzeichnet, daß die Schenkel (2, 3) mit in ihrem Verlauf den Handbandschleiferkonturen angepaßten Auflageflächen (5, 9a, 9b) versehen sind.

3. Halterung nach Anspruch 1 und 2, dadurch gekennzeichnet, daß die Breite der Schenkel (2, 3). etwa der Breite des Handbandschleifers (14) entspricht und daß auf dem zweiten Schenkel (3) zwei Lagerbacken (4a, 4b) zur Abstützung des Motorgehäuses (16) des Handbandschleifers (14) vorgesehen sind.

4. Halterung nach Anspruch 3, dadurch gekennzeichnet, daß die Lagerbacken (4a, 4b) jeweils eine Stützstelle (9a, 9b) für den vertikalen und für den horizontalen Betrieb bilden und daß an diesen Stützstellen (9a, 9b) Gummipuffer (15) o. dgl. vorgesehen sind.

5. Halterung nach einem der vorangegangenen Ansprüche, dadurch gekennzeichnet, daß die Auflagefläche (5) am ersten Schenkel (2) von einer eine Einbuchtung (10) schaffenden Stütze (5) gebildet wird.

6. Halterung nach Anspruch 5, dadurch gekennzeichnet, daß der Handbandschleifer an der Stütze (5) über eine Fixierschraube (17) gehalten wird.

7. Halterung nach Anspruch 5 und 6, dadurch gekennzeichnet, daß die Einbuchtung (10) so beschaffen ist, daß sie den Kopf (17a) der Fixierschraube (17) so aufnehmen kann, daß dieser nicht über die vom ersten Schenkel (2) gebildete Standfläche (2a) übersteht.

8. Halterung nach einem der vorangegangenen Ansprüche, dadurch gekennzeichnet, daß an dem Winkel (1) mindestens ein Träger (6) für eine aufschraubbare, eine Anschlagfläche auf dem Handbandschleifer schaffende Zusatzeinrichtung (22) ausgebildet ist.

9. Halterung nach Anspruch 8, dadurch gekennzeichnet, daß der Träger (6) durch ein an den Winkel angeformtes, seitlich über die Kontur des Winkels (1) abstehendes Element gebildet ist.

10. Halterung nach einem der vorangegangenen Ansprüche, dadurch gekennzeichnet, daß die beiden Schenkel (2, 3) mit Bohrungen und Vertiefungen (13, 8) zum Ansetzen einer Spannklammer (12) versehen sind, über die der Winkel (1) auf eine Arbeitsunterlage (11) aufspannbar ist.

## Claims

1. Holder for a hand belt grinder for stationary operation, with an angled frame in which the hand belt grinder can be removably fixed and of which the arms (2, 3) each from a standing surface (2a, 3a) and wherein the first arm (2) which forms the standing surface (2a) for vertical operation is so constructed that when the hand belt grinder (14) is fitted, it does not protrude beyond the horizontal working surface (E-E) formed by the grinding belt, characterised in that the arms (2, 3) are at a right-angle to each other and in that at the free end of the first arm (2) there is pivotably attached the workpiece support plate (18) which engages around the working face (E-E) of the grinding belt.

2. Holder according to Claim 1, characterised in that the arms (2, 3) are provided with support faces (5, 9a, 9b), the pattern of which is adapted to the contours of the hand belt grinder.

3. Holder according to Claim 1 and 2, characterised in that the width of the arms (2, 3) correspond substantially to the width of the hand belt grinder (14) and in that there are on the second arm (3) two bearing braces (4a, 4b) for supporting the motor housing (16) of the hand belt grinder (14).

4. Holder according to Claim 3, characterised in that the bearing braces (4a, 4b) form in each case a support (9a, 9b) for the vertical and horizontal operation modes respectively and in that rubber buffers (15) or the like are provided at these supports (9a, 9b).

5. Holder according to one of the preceding Claims, characterised in that the supporting surface (5) on the first arm (2) is formed by a support (5) which provides a recess (10).

6. Holder according to Claim 5, characterised in that the hand belt grinder is secured on the support (5) by a fixing screw (17).

7. Holder according to Claim 5 and 6, characterised in that the recess (10) is so devised that it can so accommodate the head (17a) of the fixing screw (17) that the latter does not project beyond the standing surface (2a) formed by the first arm (2).

8. Holder according to one of the preceding Claims, characterised in that constructed on the angle (1) is at least one carrier (6) for a screw-on accessory (22) which provides an abutment face on the hand belt grinder.

9. Holder according to Claim 8, characterised in that the carrier (6) is formed by an element projecting laterally beyond the contours of the angle (1) on which it is integrally moulded.

10. Holder according to one of the preceding Claims, characterised in that the two arms (2, 3) are provided with bores and depressions (13, 8) against which it is possible to apply a clamp (12) through which the angle (1) can be clamped onto a working surface (11).

## Revendications

1. Fixation pour une ponceuse à bande portative pour exploitation fixe, comportant un bâti en équerre dans lequel on peut fixer, de façon amovible la ponceuse à bande portative, dont les ailes (2, 3) forment chacune une surface d'appui (2a, 3a) et dans lequel ia première aile (2), qui forme la surface d'appui (2a) pour l'exploitation verticale, est conçue de façon à, la ponceuse (14) à bande portative étant installée, ne pas dépasser au-delà de la surface horizontale de travail (E-E) formée par la bande de ponçage, caractérisée en ce que les ailes (2, 3) forment un angle droit ; et en ce qu'à l'extrémité libre de la première aile (2) est fixé, avec possibilité de pivotement, un plateau de repos (18) pour les pièces à usiner qui entoure la surface de travail (E-E) de la bande de ponçage.

2. Fixation selon la revendication 1, caractérisée en ce que les ailes (2, 3) comportent des surfaces de repos (5, 9a, 9b) dont l'allure est adaptée aux contours de la ponceuse à bande portative.

3. Fixation selon les revendications 1, 2, caractérisée en ce que la largeur des ailes (2, 3) correspond à peu près à la largeur de la polisseuse à bande portative (14) ; et en ce que sur la seconde aile (3) sont prévues deux butées (4a, 4b) pour soutenir le carter moteur (16) de la ponceuse à bande portative.

4. Fixation selon la revendication 3, caractérisée en ce que les butées (4a, 4b) forment chacune une position de soutien (9a, 9b) pour l'exploitation verticale et pour l'exploitation horizontale ; et en ce que des tampons de caoutchouc (15) ou analogue sont prévus à ces positions de soutien (9a, 9b).

5. Fixation selon l'une des revendications précédentes, caractérisée en ce que la surface de repos (5) sur la première aile (2) est constituée d'un soutien (5) qui crée un créneau (10).

6. Fixation selon la revendication 5, caractérisée en ce que la ponceuse à bande portative est maintenue contre le soutien (5) par l'intermédiaire d'une vis de blocage (17).

7. Fixation selon les revendications 5 et 6, caractérisée en ce que le créneau (10) est réalisé de façon à pouvoir recevoir la tête (17a) de la vis de blocage de façon que celle-ci ne déborde pas au-delà de la surface d'appui (2a) formée par la première aile (2).

8. Fixation selon l'une des revendications précédentes, caractérisée en ce qu'il est prévu sur l'équerre (1) au moins une pièce de support (6) pour un accessoir (22) à visser qui crée une surface de butée sur la ponceuse à bande portative.

9. Fixation selon la revendication 8, caractéri- sée en ce que la pièce de support (6) est constituée d'un élément rapporté contre l'équerre et qui se détache latéralement au-delà du contour de l'équerre (1).

10. Fixation selon l'une des revendications précédentes, caractérisée en ce que les deux ailes (2, 3) comportent des alésages et des logements (13, 8) pour placer un serre-joint (12) par l'intermédiaire duquel on peut brider l'équerre (1) sur une surface de travail (11).
